# EUROPÄISCHE PATENTSCHRIFT

(11) **EP 2 624 959 B1**
(45) Veröffentlichungstag und Bekanntmachung des Hinweises auf die Patenterteilung: **04.09.2019**
(21) Anmeldenummer: 11779576.5
(22) Anmeldetag: 05.10.2011
(51) Int. Cl.: B02C 13/28, B02C 18/18, B27L 11/00

(54) **SCHLEGEL MIT GETEILTER SCHLEGELSPITZE**
HAMMER WITH A DIVIDED HAMMER TIP
MAILLET COMPORTANT UNE POINTE DE MAILLET EN PLUSIEURS PARTIES

(30) Priorität: 08.10.2010 DE 202010014029 U
(43) Veröffentlichungstag der Anmeldung: 14.08.2013
(73) Patentinhaber: Doppstadt Familienholding GmbH, 42555 Velbert (DE)
(72) Erfinder: DOPPSTADT, Johann, 42555 Velbert (DE); BERGER, Horst, 39240 Calbe/Saale (DE)
(74) Vertreter: Von Rohr Patentanwälte Partnerschaft mbB
(86) Internationale Anmeldenummer: PCT/EP2011/004963
(87) Internationale Veröffentlichungsnummer: WO 2012/045447

(56) Entgegenhaltungen:
- EP-A2- 2 277 626
- EP-A2- 2 277 626
- DE-U1-202005 009 859
- DE-U1-202006 019 687
- DE-U1-202007 013 269
- US-A- 4 969 605
- US-A- 4 969 605

## Beschreibung

Die Erfindung betrifft einen Schlegel für Zerkleinerungsvorrichtungen mit einem Rotor beziehungsweise mindestens einer Welle, auf beziehungsweise an welchen der Schlegel befestigbar ist.

Zerkleinerungsvorrichtungen, die mit wenigstens einem Schlegel ausgestattet sind, die an einem Rotor beziehungsweise an einer rotierenden Welle in der Zerkleinerungsvorrichtung angeordnet sind und die zum Zerkleinern des zu zerkleinernden Gutes mit einer in der Vorrichtung angeordneten Gegenschneide zusammenwirken, sind bekannt. Das Problem bei der Wartung von mit Schlegeln ausgestatteten Zerkleinerungsvorrichtungen liegt in der Regel darin, dass die Messer beziehungsweise die Messerträger sehr schnell verschleißen und dadurch zumindest die Messer oder aber die Messerträger in regelmäßigen Abständen gewechselt werden müssen. Das Wechseln der Messer ist dabei eine zeitaufwendige Angelegenheit, die zu verlängerten Stillstandszeiten der Zerkleinerungsvorrichtung führt.

Im Stand der Technik sind insbesondere Schlegel der Anmelderin bekannt, die sich dadurch auszeichnen, dass ein Unterkörper und ein Schneidkopf formschlüssig miteinander zusammenwirken, um einen Schlegel zu bilden. Dieser Schlegel hat allerdings noch den Nachteil, dass der Materialanteil des Schneidkopfes beziehungsweise Schneidkörpers gegenüber dem Gesamtmaterialanteil des Schlegels viel zu hoch ist. Dadurch ergibt es sich, dass die Herstellung der Schlegel nach dem Stand der Technik natürlich deutlich aufwendiger ist und insbesondere auch die Ersatzteile für den Schlegel insgesamt noch zu hohe Kosten verursachen.

Die DE 20 2006 019 687 U1 zeigt eine Schlegelanordnung zum Zerkleinern von Materialien, wobei der Schlegel einen Grundkörper aufweist, an den lösbar ein zahnförmiges Schlag- und/oder Schneidelement angeordnet ist. Ein gehärteter Schneideinsatz ist an der Schneidkante des zahnförmigen Schlag- und/oder Schneidelements vorgesehen.

Die DE 20 2007 013 269 U1 zeigt einen Schlegel, der aus einem Unterkörper und einem Schneidkopf besteht, wobei in dem Unterkörper eine im Inneren des Unterkörpers angeordnete Ausnehmung vorgesehen ist, in die wenigstens ein an dem Schneideinsatz vorgesehener Verbindungsansatz formschlüssig eingreift. Die DE 20 2005 009 859 U1 zeigt einen Messerträger für Zerkleinerungsvorrichtungen, der aus einem auf einer Zerkleinerungswalze oder dergleichen befestigbaren Zahnkörper und aus wenigstens einem Messer besteht, wobei das Messer formschlüssig an dem Zahnkörper anordnenbar ist.

Ausgehend von diesem Stand der Technik ist es Aufgabe der Erfindung, einen Schlegel für Zerkleinerungsvorrichtung vorzuschlagen, der die im Stand der Technik bekannten Nachteile nicht mehr aufweist und die Kosten für die Herstellung und Instandhaltung der Zerkleinerungsvorrichtung zu reduzieren.

Die vorgenannte Aufgabe wird erfindungsgemäß durch die Merkmale des Anspruchs 1 gelöst.

Die Erfindung geht von dem vorher genannten Stand der Technik aus und schlägt einen Schlegel für Zerkleinerungsvorrichtungen mit einem Rotor beziehungsweise mindestens einer Welle, auf beziehungsweise an welcher der Schlegel befestigbar ist, vor, bestehend aus einem mit einer Durchgangsbohrung versehenen Unterkörper, wobei die Durchgangsbohrung zur Verbindung des Schlegels mit dem Rotor beziehungsweise der Welle vorgesehen ist, und wenigstens einem Schneidkörper, wobei der wenigstens eine Schneidkörper mit dem Unterkörper lösbar/fest verbindbar ist, und der Schlegel sich dadurch auszeichnet, dass der Schneidkörper aus wenigstens zwei Teilen gebildet ist. Durch die zweiteilige Ausgestaltung des Schneidkörpers gelingt es jetzt, den Materialanteil des Verschleißteils deutlich geringer zu halten als dies im Stand der Technik bisher bekannt war. Gegenüber den vorhergehenden Lösungen wird dadurch natürlich die Wartung insgesamt deutlich günstiger. Des weiteren bleiben die im Stand der Technik durch die Vorgängerlösung erhaltenen Vorzüge bestehen, wonach der Schneidkörper universell auf unterschiedliche Schneidaufgaben ausgerichtet werden kann. Auch hier ist natürlich die Auswirkung des Verschleißes auf den Schlegel insgesamt so, dass der Materialanteil am Verschleiß durch die zweiteilige Ausgestaltung des Schneidkörpers deutlich verringert wird. Es ist demnach vorgesehen, dass der Verschleiß immer nur auf den ersten, schneidenden Teil des Schneidkörpers ausgerichtet wird und der Schneidkörper beziehungsweise das Messer dann ausgewechselt wird, wenn es verschlissen ist. Dadurch ist es gegeben, dass man gegebenenfalls nur noch den Teil des Schneidkörpers auszuwechseln hat, der tatsächlich die Schneidwirkung ausübt. Ist dieser verschlissen, kann er gewechselt werden. Der Materialeinsatz für das Messer des Schneidkörpers ist damit insgesamt wesentlich geringer.

Die Erfindung schlägt vor, dass der Schneidkörper aus wenigstens einem Messer und wenigstens einem Stützelement gebildet ist. Dies hat den Vorteil, dass das Messer nur noch als Verschleißteil vorgehalten werden muss und dies kann, wie bereits erwähnt, in unterschiedlichsten Formen für die unterschiedlichsten Zerkleinerungsaufgaben geschehen. Das Stützelement wird von dem Verschleiß in den meisten Fällen nicht betroffen sein. Sollte dies doch einmal der Fall sein, bleibt zumindest der Unterkörper von dem Verschleiß verschont, so dass auch dann immer noch ein geringerer Materialeinsatz vorhanden ist als im Stand der Technik. Allerdings ist die Ausgestaltung des erfindungsgemäßen Schlegels so, dass immer nur der über den Unterkörper hervorstehende Teil des Messers abgearbeitet werden soll, um den Verschleiß möglichst gering zu halten. Dies kann in einer Weiterbildung natürlich entsprechend überwacht werden. Das Messer und das Stützelement werden wie üblich mit Durchgangsbohrungen versehen und mit einer in dem Unterkörper vorhandenen Durchgangsbohrung mittels einer Durchgangsschraube beispielsweise verbunden. Die Durchgangsbohrungen sind dabei korrespondierend zu einander angeordnet.

Erfindungsgemäß wurde gefunden, dass es von Vorteil ist, wenn sich der Unterkörper an seiner zum Schneidkörper weisenden Seite im definierten Abstand bis zu einem Flugkreis, der durch die Messerspitze des Messers und einen Flugkreis des Unterkörpers definiert ist, erstreckt, um einen Stützbereich für das Messer zu bilden. Dieser Stützbereich ist schon deutlich unterhalb des Flugkreises der Messerspitze im Vergleich zu den Lösungen des Standes der Technik angeordnet und ist dadurch bereits vor einem frühzeitigen Verschleiß geschützt. Durch das Vorsehen eines Stützelementes kann der Stützbereich noch leicht verlängert werden beziehungsweise in Richtung des Flugkreises vergrößert werden. Dadurch gelingt es, die auftretenden Kräfte bei der Zerkleinerungsarbeit auf den Unterkörper beziehungsweise über den Unterkörper abzuleiten.

Erfindungsgemäß ist vorgesehen, wenn der Schneidkörper wenigstens ein Zwischenstück als Stützelement umfasst, welches das Messer zum Stützbereich hin abstützt. Es handelt sich hierbei um eine vorteilhafte Ausgestaltung in Form eines Zwischenstückes als Stützelement.

Entsprechend einer vorteilhaften Weiterbildung der Erfindung ist in dem Unterkörper eine im Inneren des Unterkörpers angeordnete Ausnehmung vorgesehen, in die wenigstens ein an dem Zwischenstück vorgesehener Verbindungsansatz formschlüssig eingreift. Dies führt dazu, dass die Elemente des Unterkörpers, die den Formschluss herstellen, komplett vor Verschleiß geschützt sind. Sie befinden sich sozusagen im Inneren des Unterkörpers und können dadurch von dem zu zerkleinernden Material nicht beschädigt beziehungsweise abgearbeitet werden.

Als Vorteil hat es sich dabei herausgestellt, wenn der Verbindungsansatz mit einer an dem Unterkörper vorgesehen Nase formschlüssig zusammenwirkt. Diese Nase hat sich insbesondere im Stand der Technik schon bewährt, da sie in äußerst günstiger Weise die auftretenden Kräfte überträgt und so einem frühen Verschleiß des Unterkörpers auch vorbeugt.

Die Erfindung schlägt weiterhin vor, dass der Schneidkörper beziehungsweise das Zwischenstück sich in seiner gesamten Breite auf beziehungsweise an dem Unterkörper abstützt. Dies dient ebenfalls der besseren Kräfteverteilung.

Ein weiterer Aspekt der Erfindung ist dadurch angegeben, dass das Zwischenstück in den Unterkörper zumindest teilweise, insbesondere mit dem Verbindungsansatz einsetzbar ausgebildet ist. Damit wird insgesamt erreicht, dass die Elemente, die den Formschluss zwischen dem Schneidkörper beziehungsweise Zwischenstück und dem Unterkörper herstellen, beim Bearbeitungsvorgang geschützt sind und auftretende Kräfte sicher übertragen werden.

Gemäß einer vorteilhaften Weiterbildung der Erfindung ist der Verbindungsansatz formschlüssig, selbstzentrierend, insbesondere selbstverriegelnd beziehungsweise selbstsichernd in die Ausnehmung einsetzbar. Das heißt, der Verbindungseinsatz greift formschlüssig in die Ausnehmung des Unterkörpers ein. Dabei hat es sich bewährt, wenn die Ausnehmung, seitlich im Schnitt gesehen, die Form eines J aufweist.

Dabei ist es selbstverständlich gegeben, dass der Verbindungsansatz und die Ausnehmung eine zueinander korrespondierende Form aufweisen und insbesondere verhakend, sich selbst haltend ausgebildet sind. Dies dient insbesondere dazu, dass die Verbindung von Schneidkörper und Unterkörper gegebenenfalls unter Einbeziehung des Zwischenstückes eine formschlüssige und selbstzentrierende Verbindung eingehen, die insbesondere einem geringen Verschleiß unterliegt. Dabei ist klar, dass die Ausnehmung im in Schneidrichtung gesehen vorderen Teil des Unterkörpers vorgesehen ist.

Die Ausnehmung im Unterkörper ist dabei so gestaltet, dass diese vierseitig umschlossen ist und insbesondere seitliche Führungsstege aufweist. Dadurch ergibt es sich, dass der wichtige Teil der formschlüssigen Verbindung sozusagen in der Ausnehmung eingeschlossen ist und total vollflächig umschlossen und geschützt ist.

Um die Kräfte aus dem Schneidkörper über das Zwischenstück in den Unterkörper günstig einzutragen ist es nach der Erfindung vorgesehen, dass sich wenigstens zwei Abstützflächen, die bevorzugt keilförmig abgewinkelt oder konisch ausgebildet sind, an dem Stützelement befinden. Konisch ausgebildet ist dabei als konisch auslaufend zu verstehen. Diese wenigstens zwei Abstützflächen wirken mit an dem Unterkörper korrespondierend vorgesehenen Gegenstützflächen zusammen. Dabei erfolgt nicht nur ein Abstützen sondern ein gleichzeitiges Zentrieren. Das Stützelement hat wiederum an der dem Messer zugewandten Seite Messerstützflächen, die das Messer für den bestimmungsgemäßen Einsatz aufnehmen, stützen und zentrieren. Diese wirken selbstverständlich auch mit an dem Messer vorgesehenen Messer-Gegenstützflächen zusammen, so dass hier eine Einheit insgesamt entsteht, nämlich aus dem Schneidkörper und dem Unterkörper, wobei zu beachten ist, dass der Schneidkörper aus wenigstens zwei Teilen, nämlich dem Messer und dem wenigstens einen Stützelement ausgebildet ist. Selbstverständlich schließt diese Ausgestaltung nicht aus, dass gegebenenfalls noch ein weiteres Zwischenstück vorgesehen sein kann. Dies kann beispielsweise für feinere Zerkleinerungsarbeiten von Vorteil sein, wenn der Messerverschleiß nicht so hoch ist.

Erfindungsgemäß ist vorgesehen, dass in dem Messer, dem Zwischenstück und in dem Stützbereich jeweils eine Bohrung vorgesehen ist, die im Einbauzustand korrespondierend zu einander vorgesehen sind und die der Aufnahme eines Verbindungsmittels, wie zum Beispiel einer Schraube, dienen, um die genannten Schlegelelemente miteinander zu verbinden. Durch die Schraube wird dabei im Zusammenwirken mit einer entsprechenden Mutter der Schlegel als Einheit hergestellt, in dem der Schneidkörper mit dem Zwischenstück an dem Unterkörper befestigt wird.

Von besonderem Vorteil ist es dabei, wenn das Messer als Wechselmesser ausgebildet ist, das zwei Schneidspitzen aufweist. Dadurch ergibt es sich, dass man beim Verschleiß der ersten Spitze das Wechselmesser während einer Wartungsarbeit noch einmal um 180° drehen kann, so dass es dann wieder eine entsprechend scharfe Schneidspitze aufweist. Erst beim Verschleiß beider Schneidspitzen ist dann das Messer insgesamt verschlissen.

Um den Verschleiß möglichst gering zu halten, sind gemäß einer vorteilhaften Weiterbildung der Erfindung an dem Messer an den in Schneidrichtung weisenden Kanten und/oder Seiten gehärtete Bereiche, Aufpanzerungen, Aufschweißungen, Hartmetallauflagen oder dergleichen vorgesehen. Dies schließt nicht aus, dass das gesamte Messer aus Hartmetall gebildet ist.

Auch nach der jetzt vorliegenden Erfindung ist es möglich, dass das Messer durch unterschiedliche Spitzenformen beziehungsweise Schneidenformen gekennzeichnet ist. Hierbei ist eine ganze Reihe von unterschiedlichen Ausgestaltungsmöglichkeiten gegeben. Die Erfindung ist hier in keinster Weise gegenüber den im Stand der Technik bekannten üblichen Messern für Schlegel beziehungsweise Schlegelspitzen an Schlegeln eingeschränkt.

Von Vorteil ist es auch, wenn das Messer in Richtung der Schneidspitzen keilförmig und/oder V-förmig ausgebildet ist. Dabei hat es sich bewährt, wenn gemäß einer Weiterbildung der Erfindung das Messer bevorzugt zwei Zentriererhöhungen aufweist. Des weiteren ist es vorgesehen, dass an dem Messer keilförmige beziehungsweise V-förmige Bereiche vorgesehen sind, die im Einbauzustand mit dem Stützelement abstützend, zentrierend und/oder klemmend zusammenwirken. Dies alles dient dem sicheren Einbau des Messers und insbesondere einem geringen Verschleiß.

Die Erfindung schlägt des weiteren vor, dass an dem Unterkörper wenigstens eine Öffnung vorgesehen ist, die bevorzugt auf der der Schneidrichtung abgewandten Seite des Unterkörpers vorgesehen ist und die sich zumindest bis zur Durchgangsbohrung erstreckt. Diese Öffnung dient der Aufnahme eines Schmiermittels, wie zum Beispiel eines Fettnippels, durch den Fett in die Durchgangsbohrung gelangen kann. Der erfindungsgemäße Schlegel wird in der Regel in der Durchgangsbohrung mit einer Buchse ausgestattet sein, die natürlich aufgrund der Bewegbarkeit auch geschmiert werden muss. Aus diesem Grund ist eine solche Durchgangsbohrung erforderlich.

Der Unterkörper und/oder der Schneidkörper sind zumindest teilweise als Schmiede-/Stanzteile erhalten. Die Erfindung umfasst selbstverständlich auch eine Lösung, bei der das Messer einteilig ausgebildet und in der Breite der Breite des Schneidkörpers entspricht.

Die Erfindung beansprucht selbstverständlich auch eine Zerkleinerungsvorrichtung, insbesondere einem Hacker mit wenigstens einem Schlegel, wie er vorher in den verschiedensten Ausgestaltungen beschrieben worden ist.

Die Erfindung wird nachfolgend anhand von Ausführungsbeispielen weiter beschrieben. Es zeigen:
- Fig. 1a und 1b:: Schlegel nach der Erfindung in Seitenansicht und als dreidimensionale Abbildung,
- Fig. 1c und 1d:: Stützelement nach der Erfindung in verschiedenen Ansichten,
- Fig. 1e:: Messer nach der Erfindung in einer Variante.

Die Fig. 1a und 1b zeigen einen Schlegel nach der Erfindung in einer Seitenansicht und in einer dreidimensionalen Abbildung. Der Schlegel 1 besteht in der gezeigten Ausführungsform aus einem Unterkörper 2, der eine Durchgangsbohrung A zur Verbindung des Schlegels 1 mit dem Rotor beziehungsweise der Welle aufweist. Der Schneidkörper 3 besteht aus dem Messer 31 und wenigstens einem Stützelement 32. Wie ersichtlich, sind Messer 31, Stützelement 32 und Unterkörper 2 lösbar fest mittels einer vorzugsweise als Maschinenschraube ausgebildeten Schraube 100 verbunden. Die Schraube 100 ist mit einer Mutter 101 gesichert. Die Bohrungen im Messer 31, im Stützelement 32 und im Unterkörper 2 sind dabei so ausgestaltet, dass sie in der Einbaustellung zueinander korrespondierend ausgebildet sind, so dass die Schraube 100 problemlos einführbar ist.

In der gewählten Ausführungsform besitzt das Messer 31 eine Messerspitze 310. Durch die Messerspitze 310 wird ein Flugkreis d definiert. An dem Unterkörper 2 ist ein Stützbereich 22 vorgesehen, der sich in Einbaustellung beziehungsweise in der gezeigten Stellung im oberen Bereich des Unterkörpers 2 befindet. Hier wird ein Flugkreis e des Unterkörpers definiert, der durch die obere Kante des Unterkörpers 2 beziehungsweise des Stützbereichs 22 angegeben ist. Ein definierter Abstand zwischen dem Messer-Flugkreis d und dem Flugkreis des Unterkörpers e bestimmt nun die Abtraghöhe, die maximal erreichbar ist, ohne den Unterkörper 2 zu beschädigen. Günstigerweise wird es allerdings vorgesehen, dass sich der Flugkreis e an der oberen Abwinklung des Zwischenstücks 32 befindet. Dadurch wird erreicht, dass das Zwischenstück 32 beim bestimmungsgemäßen Einsatz ebenfalls nicht abgetragen und beschädigt wird.

In dem Unterkörper 2 ist eine im Inneren des Unterkörpers angeordnete Ausnehmung 4 vorgesehen, in die wenigstens ein an dem Zwischenstück 32 vorgesehener Verbindungsansatz 5 formschlüssig eingreift. Dabei wirkt der Verbindungsansatz 5 mit einer an dem Unterkörper 2 vorgesehenen Nase 21 formschlüssig zusammen. Auf der der Schneidrichtung abgewandten Seite des Unterkörpers 2 ist eine Öffnung 200 gezeigt, die beispielsweise zur Aufnahme eines Schmiernippels dient. Dadurch kann Schmierstoff in die Durchgangsbohrung A gelangen, um gegebenenfalls eine dort angeordnete Buchse, die dann ebenfalls mit durchbohrt wird, zu schmieren.

Die Fig. 1c und 1d zeigen ein Stützelement 32 nach der Erfindung in verschiedenen Ansichten. Dabei ist gut erkennbar, dass der Verbindungsansatz 5 eingerückt vorgesehen ist, so dass er in eine in Fig. 1 nur angedeutete Ausnehmung 4 eingreift. Die Ausnehmung 4 ist dabei vierseitig umschlossen und besitzt seitliche Führungsstege 6, die die Begrenzung der Ausnehmung 4 bilden. Im Stand der Technik war es so, dass der Verbindungsansatz 5 sich am Messer direkt befand und dadurch das Messer selbstverständlich eine wesentlich massivere Ausgestaltung hatte. Dies führte insbesondere zu hohen Materialverlusten beim bestimmungsgemäßen Einsatz und beim notwendigen Austausch der Messer. Durch die Erfindung ist es jetzt nur noch notwendig, die Messer 31 auszutauschen; Stützelement und Unterkörper 2 können mehrmals verwendet werden. Gut ersichtlich ist auch, dass in den Fig. 1c und 1d entsprechende Messerstützflächen 321 bis 325 auf der dem Messer im bestimmungsgemäßen Einbauzustand zugewandten Seite vorgesehen sind. Des weiteren sind Abstützflächen 331 und 332 gezeigt, die sich V-förmig nach außen verlaufend erstrecken. Durch die Ausgestaltung des Stützelementes 32 nach der Erfindung gelingt es, eine selbstzentrierende Verbindung zwischen dem Stützelement und dem Unterkörper 2 herzustellen. Mit dem Bezugszeichen 324 ist eine abgewinkelte Fläche bezeichnet, an der sich das Messer 31 ebenfalls abstützt.

Die Fig. 1e zeigt nun eine Ausführungsform eines Messers 31 nach der Erfindung. Dieses Messer 31 ist Bestandteil des Schneidkörpers 3, der schematisch mit einem Pfeil angedeutet ist. An dem Messer ist die Messerspitze 310 bezeichnet, des weiteren sind keilförmig sich entgegen der Schneidrichtung ausgebildete Messer-Gegenstützflächen 311, 312 und 313 gezeigt.

Die Erfindung wurde zuvor anhand von Ausführungsbeispieles beschrieben. Die jetzt und mit der Anmeldung später eingereichten Ansprüche sind Versuche zur Formulierung ohne Präjudiz für die Erzielung eines weitergehenden Schutzes.

Die in den abhängigen Ansprüchen angeführten Rückbeziehungen weisen auf die weitere Ausbildung des Gegenstandes des Hauptanspruches durch die Merkmale des jeweiligen Unteranspruches hin. Jedoch sind diese nicht als ein Verzicht auf die Erzielung eines selbständigen, gegenständlichen Schutzes für die Merkmale der rückbezogenen Unteransprüche zu verstehen.

Merkmale, die bislang nur in der Beschreibung offenbart wurden, können im Laufe des Verfahrens als von erfindungswesentlicher Bedeutung, zum Beispiel zur Abgrenzung vom Stand der Technik beansprucht werden.

## Patentansprüche

1. Schlegel für Zerkleinerungsvorrichtungen mit einem Rotor bzw. mindestens einer Welle auf bzw. an welcher der Schlegel (1) befestigbar ist, bestehend aus einem mit einer Durchgangsbohrung (A) versehenen Unterkörper (2), wobei die Durchgangsbohrung (A) zur Verbindung des Schlegels (1) mit dem Rotor bzw. der Welle vorgesehen ist, und wenigstens einem Schneidkörper (3), wobei der wenigstens eine Schneidkörper (3) mit dem Unterkörper (2) lösbar/fest verbindbar ist, wobei der Schneidkörper (3) aus wenigstens zwei Teilen gebildet ist,
**dadurch gekennzeichnet,**
**dass** der Schneidkörper (3) aus wenigstens einem Messer (31) und wenigstens einem Stützelement (32) gebildet ist, dass der Schneidkörper (3) wenigstens ein Zwischenstück als Stützelement (32) umfasst, welches das Messer (31) zu einem Stützbereich (22) hin abstützt, und dass in dem Messer (31), dem Zwischenstück (32) und in dem Stützbereich (22) jeweils eine Bohrung vorgesehen ist, die im Einbauzustand korrespondierend zueinander vorgesehen sind und die der Aufnahme eines Verbindungsmittels, wie z.B. einer Schraube (100) dienen, um die genannten Schlegelelemente miteinander zu verbinden.

2. Schlegel nach Anspruch 1, **dadurch gekennzeichnet, dass** der Unterkörper (2) an seiner zum Schneidkörper (3) weisenden Seite sich im definierten Abstand, der durch einen Messer-Flugkreis (d), der durch die Messerspitze (310) des Messers (31) definiert ist, und einem Flugkreis (e) des Unterkörpers definiert ist, um einen Stützbereich (22) für das Messer zu bilden.

3. Schlegel nach Anspruch 1 oder 2, **dadurch gekennzeichnet, dass** in dem Unterkörper (2) eine im Inneren des Unterkörpers (2) angeordnete Ausnehmung (4) vorgesehen ist, in die wenigstens ein an dem Zwischenstück (32) vorgesehener Verbindungsansatz (5) formschlüssig eingreift.

4. Schlegel nach Anspruch 3, **dadurch gekennzeichnet, dass** der Verbindungsansatz (5) mit einer an dem Unterkörper (2) vorgesehenen Nase (21) formschlüssig zusammenwirkt.

5. Schlegel nach einem der vorhergehenden Ansprüche, **dadurch gekennzeichnet, dass** der Schneidkörper (3) bzw. das Zwischenstück (32) sich in seiner gesamten Breite auf bzw. an dem Unterkörper (2) abstützt.

6. Schlegel nach Anspruch 3 oder 4, **dadurch gekennzeichnet, dass** das Zwischenstück (32) in den Unterkörper (2) zumindest teilweise, insbesondere mit dem Verbindungsansatz (5) einsetzbar ausgebildet ist.

7. Schlegel nach Anspruch 3, 4 oder 6, **dadurch gekennzeichnet, dass** der Verbindungsansatz (5) formschlüssig, selbstzentrierend, insbesondere selbstverriegelnd bzw. selbstsichernd in die Ausnehmung (4) eingreift.

8. Schlegel nach einem der Ansprüche 3 bis 7, **dadurch gekennzeichnet, dass** die Ausnehmung (4) seitlich im Schnitt gesehen die Form eines J aufweist.

9. Schlegel nach einem der Ansprüche 3 bis 8, **dadurch gekennzeichnet, dass** der Verbindungsansatz (5) und die Ausnehmung (4) eine zueinander korrespondierende Form aufweisen und insbesondere verhakend, sich selbst haltend ausgebildet sind.

10. Schlegel nach einem der Ansprüche 3 bis 9, **dadurch gekennzeichnet, dass** die Ausnehmung (4) im in Schneidrichtung gesehen vorderen Teil des Unterkörpers (2) vorgesehen ist.

11. Schlegel nach einem der Ansprüche 3 bis 10, **dadurch gekennzeichnet, dass** die Ausnehmung (4) vierseitig umschlossen ist und insbesondere seitliche Führungsstege (6) aufweist.

12. Schlegel nach einem der vorhergehenden Ansprüche, **dadurch gekennzeichnet, dass** das Stützelement (32) wenigstens zwei Abstützflächen (331, 332) aufweist, die bevorzugt keilförmig abgewinkelt oder konisch auslaufend ausgebildet sind und die im Zusammenwirken mit an dem Unterkörper (2) korrespondierend vorgesehenen Gegenstützflächen (210, 211) das Zwischenstück (32) abstützen und zentrieren.

13. Schlegel nach einem der vorhergehenden Ansprüche, **dadurch gekennzeichnet, dass** an dem Stützelement (32) an der dem Messer (31) zugewandten Seite Messerstützflächen (321, 322, 323, 324, 325) vorgesehen sind, die das Messer (31) für den bestimmungsgemäßen Einsatz aufnehmen, stützen und zentrieren.

14. Schlegel nach Anspruch 13, **dadurch gekennzeichnet, dass** an dem Messer (31) Messergegenstützflächen (311, 312, 313) ausgebildet sind, die mit den Messerstützflächen (321, 322, 323, 324, 325) zusammenwirken .

## Claims

1. A mallet for comminuting devices, comprising a rotor and/or at least one shaft, on and/or to which the mallet (1) can be attached, consisting of a lower body (2) provided with a through-bore (A), wherein the through-bore (A) is provided to connect the mallet (1) to the rotor and/or the shaft, and at least one cutting body (3), wherein the at least one cutting body (3) can be detachably/rigidly connected to the lower body (2), wherein the cutting body (3) is formed of at least two parts,
**characterised in that**
the cutting body (3) is formed of at least one blade (31) and at least one support element (32), **in that** the cutting body (3) comprises at least one intermediate piece as a support element (32), which braces the blade (31) towards a support region (22), and **in that** a bore is provided in each of the blade (31), the intermediate piece (32) and the support region (22), which are provided corresponding to each other in the installed state and which are used to accommodate a connection means, such as a screw (100) for example, in order to connect the mentioned mallet elements to one another.

2. The mallet according to claim 1, **characterised in that** the lower body (2) is defined at the side thereof facing the cutting body (3) at a defined distance, which is defined by a blade circle of rotation (d), which is defined by the blade tip (310) of the blade (31), and a circle of rotation (e) of the lower body in order to form a support region (22) for the blade.

3. The mallet according to claim 1 or 2, **characterised in that** in the lower body (2) a recess (4) which is arranged inside the lower body (2) is provided and in which at least one connecting lug (5) provided on the intermediate piece (32) engages in a form-fitting manner.

4. The mallet according to claim 3, **characterised in that** the connecting lug (5) interacts in a form-fitting manner with a nose (21) provided on the lower body (2).

5. The mallet according to any of the preceding claims, **characterised in that** the cutting body (3) or the intermediate piece (32) is supported over the entire width thereof on or against the lower body (2).

6. The mallet according to claim 3 or 4, **characterised in that** the intermediate piece (32) is designed in such a way that same can be at least partially inserted into the lower body (2), in particular with the connecting lug (5).

7. The mallet according to claim 3, 4 or 6, **characterised in that** the connecting lug (5) engages in the recess (4) in a form-fitting, self-centring, in particular self-locking and/or self-securing manner.

8. The mallet according to one or claims 3 to 7, **characterised in that** the recess (4) has a J-shape when viewed laterally in cross section.

9. The mallet according to one of claims 3 to 8, **characterised in that** the connecting lug (5) and the recess (4) have a mutually corresponding shape and are designed in a self-holding manner, in particular in a hooking manner.

10. The mallet according to one of claims 3 to 9, **characterised in that** the recess (4) is provided in the front part of the lower body (2) viewed in the cutting direction.

11. The mallet according to one or claims 3 to 10, **characterised in that** the recess (4) is enclosed on four sides, and in particular comprises lateral guide webs (6).

12. The mallet according to one of the preceding claims, **characterised in that** the support element (32) comprises at least two support surfaces (331, 332), which are preferably angled in a wedge-like manner or are conically tapered and which support and centre the intermediate piece (32) in interaction with the corresponding counter-support surfaces (210, 211) provided on the lower body (2).

13. The mallet according to one of the preceding claims, **characterised in that** blade support surfaces (321, 322, 323, 324, 325) are provided on the support element (32) on the side facing the blade (31), which receive support and centre the blade (31) for the intended use.

14. The mallet according to claim 13, **characterised in that** blade counter-support surfaces (311, 312, 313) are formed on the blade (31), which interact with the blade support surfaces (321, 322, 323, 324, 325).

## Revendications

1. Maillet pour des dispositifs de broyage comprenant un rotor et/ou au moins un arbre sur lequel et/ou au niveau duquel le maillet (1) peut être fixé, constitué d'un corps inférieur (2) pourvu d'un trou traversant (A), le trou traversant (A) étant destiné à relier le maillet (1) et le rotor et/ou l'arbre et au moins un corps tranchant (3), ledit corps tranchant (3) pouvant être relié amovible/à demeure au corps inférieur (2), le corps tranchant (3) étant constitué d'au moins deux parties,
**caractérisé en ce**
**que** le corps tranchant (3) est formé d'au moins une lame (31) et d'au moins un élément de support (32), **en ce que** le corps tranchant (3) comprend au moins une pièce intermédiaire servant d'élément de support (32) qui relie la lame (31) à une région de support (22) et **en ce que** dans la lame (31), la pièce intermédiaire (32) et la région de support (22) présentent chacune un trou qui à l'état installé correspondent l'une à l'autre et qui servent à la réception d'un moyen de liaison, tel que par exemple une boulon (100) pour relier ensemble lesdits éléments de maillet.

2. Maillet selon la revendication 1, **caractérisé en ce que** le corps inférieur (2) est défini, au niveau de sa face faisant face au corps tranchant (3) à une distance définie, par un cercle de coupe (d) de lame, qui est défini par la pointe (310) de la lame (31) et par un cercle de coupe (e) du corps inférieur, afin de former une région de support (22) pour la lame.

3. Maillet selon la revendication 1 ou 2, **caractérisé en ce que** dans le corps inférieur (2) est ménagé un évidement (4) disposé à l'intérieur du corps inférieur (2), dans lequel au moins une patte de liaison (5) disposée sur la pièce intermédiaire (32) vient en prise par complémentarité de forme.

4. Maillet selon la revendication 3, **caractérisé en ce que** la patte de liaison (5) coopère par complémentarité de forme avec un nez (21) disposé sur le corps inférieur (2).

5. Maillet selon l'une des revendications précédentes, **caractérisé en ce que** le corps tranchant (3) et/ou la pièce intermédiaire (32) s'appuie sur toute sa largeur sur ou au niveau du corps inférieur (2).

6. Maillet selon la revendication 3 ou 4, **caractérisé en ce que** la pièce intermédiaire (32) est formée pour pouvoir être remplacée dans le corps inférieur (2) au moins partiellement, en particulier par la patte de liaison (5).

7. Maillet selon la revendication 3, 4 ou 6, **caractérisé en ce que** la patte de liaison (5) vient en prise par complémentarité de forme, avec centrage automatique, en particulier à blocage automatique et/ou à verrouillage automatique dans l'évidement (4).

8. Maillet selon une des revendications 3 à 7, **caractérisé en ce que** l'évidement (4) présente en vue latérale en coupe la forme d'un J.

9. Maillet selon l'une des revendications 3 à 8, **caractérisé en ce que** la patte de liaison (5) et l'évidement (4) ont une forme correspondant l'un à l'autre et sont en particulier conçus sous une forme crochue pour se supporter de manière autonome.

10. Maillet selon une des revendications 3 à 9, **caractérisé en ce que** l'évidement (4) est disposé dans la partie avant, vue dans la direction de coupe, du corps inférieur (2).

11. Maillet selon l'une des revendications 3 à 10, **caractérisé en ce que** l'évidement (4) est fermé sur quatre côtés et présente en particulier des éléments jointifs de guidage latéraux (6).

12. Maillet selon l'une des revendications précédentes, **caractérisé en ce que** l'élément de support (32) présente au moins deux surfaces de support (331, 332), qui sont de préférence cunéiformes ou coniques et supportent et centrent, en coopération avec des surfaces de support complémentaires (210, 211) prévues de manière correspondante sur le corps inférieur (2), la pièce intermédiaire (32).

13. Maillet selon l'une des revendications précédentes, **caractérisé en ce que** sur l'élément support (32) au niveau de la face orientée vers la lame (31), sont formées des surfaces de support de lame (321, 322, 323, 324, 325), qui reçoivent, supportent et centrent la lame (31) pour une utilisation conforme à la conception.

14. Maillet selon la revendication 13, **caractérisé en ce que** sur la lame (31) sont formées des surfaces de support de lame (311, 312, 313) qui coopèrent avec les surfaces de support de lame (321, 322, 323, 324, 325).
